# EUROPÄISCHE PATENTSCHRIFT

(11) **EP 0 231 469 B1**
(45) Veröffentlichungstag und Bekanntmachung des Hinweises auf die Patenterteilung: **03.07.1991**
(21) Anmeldenummer: 86116663.5
(22) Anmeldetag: 01.12.1986
(51) Int. Cl.: H01H 9/54, H01H 9/38

(54) **Leistungsschalter**
Power circuit breaker
Disjoncteur de puissance

(30) Priorität: 31.01.1986 CH 369/86
(43) Veröffentlichungstag der Anmeldung: 12.08.1987
(73) Patentinhaber: BBC Brown Boveri AG, CH-5401 Baden (CH)
(72) Erfinder: Mauthe, Gerhard, CH-5413 Birmenstorf (CH); Niemeyer, Lutz, Dr., CH-5442 Birr (CH); Pinnekamp, Friedrich, Dr., CH-5301 Siggenthal-Station (CH); Wiegart, Norbert, Dr., CH-5400 Baden (CH)

(56) Entgegenhaltungen:
- FR-A- 2 333 338
- GB-A- 1 147 576
- US-A- 3 388 295

## Beschreibung

Bei der Erfindung wird ausgegangen von einem Leistungsschalter gemäss dem ersten Teil von Patentanspruch 1.

Hierbei nimmt die Erfindung auf einen Stand der Technik von Leistungsschaltern Bezug, wie er etwa in GB-A-1 147 576 beschrieben ist. Dieser bekannte Leistungsschalter enthält zwei zueinander in Serie geschaltete, in einem Vakuum angeordneten Schaltstellen sowie eine parallel zu einer ersten beider Schaltstellen angeordneten Diode. Beim Ausschalten dieses Leistungsschalters öffnet zunächst die erste Schaltstelle spannungslos und öffnet die zweite Schaltstelle sodann mit einer Zeitverzögerung, welche bestimmt ist durch die Zeitspanne, in der die Diode nach dem Oeffnen der ersten Schaltstelle den durch sie hindurchfliessenden Strom sperrt. Hierzu benötigt der bekannte Leistungsschalter zwei bewegliche Schaltstücke, von denen eines von einer im Vakuum angeordneten Führung gehalten und von einer im Vakuum angeordneten Feder angetrieben wird.

Ein weiterer Leistungsschalter ist aus FR-A1-2 333 338, insbesondere Fig. 2, bekannt. Dieser bekannte Leistungsschalter enthält zwei miteinander in Serie in die Bahn des abzuschaltenden Stromes geschaltete Schaltstellen, von denen eine als Leistungsund eine andere als Trennschaltstelle ausgebildet ist. Parallel zur Leistungsschaltstelle ist eine die Leistungsschaltstelle beim Ausschalten unterstützende Halbleiterventilanordnung geschaltet. Bewegliche Kontakte der Leistungs- und der Trennschaltstelle sind miteinander mechanisch über eine Antriebsstange gekoppelt. Der bewegliche Kontakt der Trennschaltstelle lässt sich derart in einem Paar von feststehenden Kontakten verschieben, dass beim Ausschalten des Leistungsschalters die Trennschaltstelle mit einer vorgegebenen Zeitverzögerung nach der Leistungsschaltstelle öffnet. Hierzu ist es jedoch erforderlich, dass die beweglichen Kontakte von Leistungs- und Trennschaltstellen als Kontaktbrücken ausgebildet sind, und dass Leistungs- und Trennschaltstelle zudem jeweils mindestens zwei feststehende Schaltstücke aufweisen.

Leistungsschalter mit Halbleiterventilen als schnelle Schaltelemente sind ferner in US-A-4,209,814 und US-A-4,459,629 beschrieben. Bei diesen Schaltern wirken mindestens zwei zueinander parallel oder in Serie geschaltete Halbleiterventile entgegengesetzter Durchlassrichtung mit mechanisch arbeitenden Vorrichtungen zusammen, welche zur Kommutation des abzuschaltenden Stroms und zur Isolation der Halbleiterventile vorgesehen sind.

Die Erfindung, wie sie in Patentanspruch 1 angegeben ist, löst die Aufgabe, den Leistungsschalter der eingangs genannten Art zu vereinfachen.

Der erfindungsgemässe Leistungsschalter zeichnet sich dadurch aus, dass lediglich ein einziges bewegliches Schaltstück benötigt wird, um in Kombination mit der die Kommutation des abzuschaltenden Stromes und der die Isolation dieses Halbleiterventils bewirkenden Vorrichtung die vorgeschriebenen Schaltfunktionen zu erfüllen. Daher ist er einfach aufgebaut und zudem auch einfach steuerbar.

Die Erfindung wird nachfolgend anhand der Zeichnung näher erläutert.

Hierbei zeigt:
- Fig. 1: ein Prinzipschaltbild des erfindungsgemässen Leistungsschalters mit einer Kommutationsvorrichtung 4 und einer Trennschaltstelle 5,
- Fig. 2: eine Ansicht des konstruktiven Aufbaus der Kommutationsvorrichtung 4 und der Trennschaltstelle 5 des erfindungsgemässen Leistungsschalters, und
- Fig. 3: ein Diagramm, in dem die Wirkungsweise des Leistungsschalters nach Fig. 2 dargestellt ist.

In allen Figuren sind gleiche Teile mit gleichen Bezugszeichen versehen. Bei dem in Fig. 1 dargestellten Prinzipschaltbild des erfindungsgemässen Leistungsschalters befinden sich zwischen zwei Stromanschlüssen 1, 2 in Serie geschaltet eine Vorrichtung 3 zum Messen des zwischen den Stromanschlüssen 1 und 2 fliessenden Stromes, eine Kommutationsvorrichtung 4 und eine Trennschaltstelle 5. Kommutierungsvorrichtung 4 und Trennschaltstelle 5 können in einem Gehäuse untergebracht sein, welches mit einem gasförmigem und/oder flüssigem Isoliermittel gefüllt ist oder ein Vakuum enthält. Parallel zur Kommutationsvorrichtung 4 sind jeweils eine Halbleiterventilanordnung 6 und ein Schutzelement 7 geschaltet.

Die Strommessvorrichtung 3 enthält einen die Polarität des abzuschaltenden Stromes erfassenden Sensor.

Die Kommutationsvorrichtung enthält hingegen mindestens eine von mechanisch angetriebenen Schaltstücken betätigte Kommutationsschaltstelle 8. Hierbei wird mit Hilfe eines bei einem Schaltvorgang entstehenden Schaltlichtbogens 9 eine Kommutierung des abzuschaltenden Stromes in die Halbleiterventilanordnung 6 erreicht. Die Kommutationsvorrichtung 4 kann zusätzlich noch einen (im Zuge der Betätigung der Schaltstücke der Kommutationsschaltstelle 8 sich in seinem Werte verändernden) Widerstand, eine Induktivität, wie etwa einen Transduktor, oder einen Kondensator jeweils paralle zum oder in Serie mit der mindestens einen Kommutationsschaltstelle 8 aufweisen. Als Trennschaltstelle 5 kann ein mechanisch angetriebener Schnellschalter eingesetzt werden.

Die Halbleiterventilanordnung 6 kann etwa ein einziges Halbleiterventil umfassen, wie eine Diode 10 oder eine Serienschaltung mehrerer Halbleiterventile gleicher Durchlassrichtung. Hierbei kann selbstverständlich ein Halbleiterventil ohne weiteres aus mehreren Dioden gleicher Durchlassrichtung aufgebaut sein, deren p-n-Uebergänge zueinander parallelgeschaltet sind. Zur Erzielung eines günstigen Nachstroms beim Ausschalten ist es zweckmässig, die Diode 10 als Scheibe aus speziell dotiertem Material und vorgegebener Dicke auszubilden. Um eine einfache Druckkontaktierung zu ermöglichen, empfiehlt es sich, die Scheibe mit einem Zentralloch zu versehen.

Das Schutzelement 7 kann von einer Schaltungsanordnung gebildet sein, welche vorzugsweise ein RC-Glied und/oder einen Ueberspannungsableiter auf der Basis Metalloxid enthält.

Das von der Strommessvorrichtung 3 abgegebene Ausgangssignal wird von einer ggfs. programmierbare Bauelemente enthaltenden Steuerschaltung 11 erfasst, deren Ausgang über einen Antrieb 12 auf die Kommutationsvorrichtung 4 und über ein Zeitverzögerungsglied 13 auf die Trennschaltstelle 5 wirkt.

In der Einschaltposition des Leistungsschalters fliesst der abzuschaltende Strom überwiegend durch die die Halbleiterventilanordnung 6 überbrückende Kommutationsvorrichtung 4. Wenn der Strom abgeschaltet werden soll, und eine der Durchlassrichtung der Halbleiterventilanordnung 6 entsprechende Polarität aufweist, gibt die Steuerschaltung 11 ein Signal an den Antrieb 12 ab, welches ein Ansprechen der Kommutationsvorrichtung 4 und somit durch Bildung des Schaltlichtbogens 9 eine Erhöhung des Widerstandes in dem die Kommutationsvorrichtung 4 enthaltenden Strompfad bewirkt. Sobald der Spannungsabfall des abzuschaltenden Stromes in der Kommutationsvorrichtung 4 die Durchlassspannung der Halbleiterventilanordnung 6 wesentlich übersteigt, kommutiert der abzuschaltende Strom überwiegend in den die Halbleiterventilanordnung 6 enthaltenden Strompfad und wird sodann nach dem Stromnulldurchgang in der wegen des Polaritätswechsels nun nicht mehr in Sperrichtung betriebenen Halbleiterventilanordnung 6 unterbrochen. Die Trennschaltstelle 5 ist hierbei über den Antrieb 12 und das Zeitverzögerungsglied 13 mechanisch derart gesteuert, dass sie kurz nach dem Stromnulldurchgang zu einem Zeitpunkt öffnet, an welchem ein durch die Halbleiterventilanordnung 6 fliessender Ausräumstrom abgeklungen ist.

In Fig. 2 ist der konstruktive Aufbau der Kommutationsvorrichtung 4 und der Trennschaltstelle einer ersten Ausführungsform des in Fig. 1 im Prinzip dargestellten Leistungsschalters nach der Erfindung angegeben. Aus dieser Figur ist ersichtlich, dass die Kommutationsvorrichtung 4 und die Trennschaltstelle 5 aus drei Schaltstücken 14, 15, 16 bestehen, von denen das Schaltstück 14 mit dem Stromanschluss 1 und der Anode der die Halbleiterventilanordnung 6 bildenden Diode 10 verbunden ist, das Schaltstück 15 mit der Kathode der Diode 10 und das Schaltstück 16 schliesslich mit dem Stromanschluss 2.

Die Wirkungsweise dieser Ausführungsform des erfindungsgemässen Leistungsschalters ist nun wie folgt:

In der in Fig. 2 teilweise gestrichelt dargestellten Einschaltposition kontaktieren die Schaltstücke 14 und 16 einander, so dass der abzuschaltende Strom vom Stromanschluss 1 über die Schaltstücke 14 und 16 zum Stromanschluss 2 fliesst. Die Diode 10 ist hierbei freigeschaltet und daher in der Einschaltposition des Schalters vor unerwünschten Teilströmen geschützt. Die Steuerschaltung 11 veranlasst beim Auftreten eines Ausschaltbefehls 24 an einem durch die Polarität des abzuschaltenden Stromes bestimmten Zeitpunkt über den Antrieb 12 die durch einen Pfeil bezeichnete Abwärtsbewegung des Schaltstückes 16. Die Schaltstücke sind hierbei so ausgebildet, dass das bewegte Schaltstück 16 mit dem Schaltstück 15 kontaktiert ist, sobald sich die Schaltstücke 14 und 16 voneinander trennen. Ein zwischen den Schaltstücken 14 und 16 vorübergehend gebildeter, in Fig. 2 nicht eingezeichneter Schaltlichtbogen bewirkt die Kommutierung des abzuschaltenden Stromes in den die Diode 10 umfassenden Strompfad. Der Schaltlichtbogen erlischt kurze Zeit nach der Kommutierung dadurch, dass die Vorwärtsspannung der Diode 10 geringer ist als der Spannungsabfall am Lichtbogen. Nach einer geeigneten Verzögerungszeit, welche im wesentlichen dadurch bestimmt ist, dass die Diode 10 sperrt und der Nachstrom weitgehend abgeklungen ist, kommt das Schaltstück 16 ausser Eingriff mit dem Schaltstück 15, wodurch eine Trennstrecke gebildet wird.

Der in Funktion der Zeit t beim vorstehend beschriebenen Abschaltvorgang auftretende Verlauf der Ströme i und der Spannungen u sowie des Hubes s des Schaltstückes 16 ist nachfolgend für einen im wesentlichen induktiven Strom anhand der Fig. 3 näher erläutert. Hierbei ist eine an den Stromanschlüssen 1 und 2 anliegende eingeprägte Spannung u₀ gegenüber dem über die beiden Schaltstücke 14 und 16 fliessenden Abschaltstrom i₀ um 90° phasenverschoben. Zum Zeitpunkt t_{K}, der - wie bei der Erläuterung des prinzipiellen Aufbaus des erfindungsgemässen Leistungsschalters vorstehend beschrieben wurde -in einer im Sinne der Durchlassrichtung der Diode 10 positiven Halbwelle des zu unterbrechenden Stromes liegt, kommt das Schaltstück 16 ausser Eingriff mit dem Schaltstück 14 und kontaktiert zugleich das Schaltstück 15. Der abzuschaltende Strom kommutiert nun in den die Diode 10 enthaltenden Strompfad. Hierbei sinkt ersichtlich der über die Schaltstücke 14 und 16 fliessende Teil des Abschaltstromes i₀ innerhalb kurzer Zeit auf nahezu Null ab, während der in der Diode 10 als Diodenstrom i_{D} fliessende, verbleibende Teil des (ab dem Zeitpunkt t_{K} gestrichelt gezeichneten) Abschaltstroms i₀ rasch ansteigt. Gleichzeitig fällt nun über die vor dem Zeitpunkt t_{K} kurzgeschlossene Diode 10 als Spannung u_{D} die Diodenvorwärtsspannung U_{DV} ab.

Nach dem Stromnulldurchgang des nunmehr ausschliesslich als Diodenstrom i_{D} fliessenden Abschaltstromes i₀ sperrt die Diode 10. Als Diodenstrom fliesst nun lediglich noch ein vergleichsweise kleiner Ausräumstrom i_{A}. Zugleich schwingt sich die Spannung u_{D} über der Diode auf die nunmehr als Sperrspannung wirkende eingeprägte Spannung u_{O} ein. Ggfs. auftretende Ueberspannungen (gestrichelt gezeichnet) werden hierbei durch das Schutzelement 7 auf zulässige Werte begrenzt. Nachdem der Ausräumstrom i_{A} abgeklungen ist und durch die Diode 10 nurmehr ein geringer (und daher nicht dargestellter) Sperrstrom fliesst, kommt das Schaltstück 16 zum Zeitpunkt t_{T} ausser Eingriff mit dem Schaltstück 15, so dass die Spannung u_{D} über der Diode 10 infolge Entladung der Sperrschichtkapazitäten und der Kapazitäten des Schutzelements 7 verschwindet und entsprechend die Spannung u_{T} in der zwischen den Schaltstücken 15 und 16 gebildeten Trennstrecke die Wert der eingeprägten Spannung u₀ annimmt.

Der Hub s des vom Antrieb 12 bewegten Schaltstückes 16 wird hierbei so bemessen sein, dass der zum Zeitpunkt t_{T} vom Schaltstück 16 erbrachte Hub s_{K} demjenigen Abstand zwischen den Schaltstücken 14 und 15 entspricht, bei dem das Schaltstück 16 zu den Zeitpunkten t_{K} und t_{T} ausser Eingriff zunächst mit dem Schaltstück 14 und dann mit dem Schaltstück 15 kommt, und dass der zum Zeitpunkt t_{M} des auf die Stromunterbrechung folgenden Spannungsmaximums der eingeprägten Spannung u₀ ab dem Zeitpunkt t_{T} erbrachte Hub s_{T} ausreichend gross ist, um die in der zwischen den Schaltstücken 15 und 16 gebildeten Trennstrecke abfallende maximale eingeprägte Spannung zu halten.

## Patentansprüche

1. Leistungsschalter mit
- einer mindestens eine Kommutationsschaltstelle (8) enthaltenden Kommutationsvorrichtung (4),
- einer parallel zur Kommutationsvorrichtung (4) geschalteten, höchstens ein Halbleiterventil oder eine Serienschaltung mehrerer Halbleiterventile gleicher Durchlassrichtung enthaltenden Halbleiterventilanordnung (6),
- einer in Serie zur Halbleiterventilanordnung (6) geschalteten Trennschaltstelle (5),
- einer Steuerschaltung (11)
- - zum Erfassen der Polarität des abzuschaltenden Stromes,
- - zum Erfassen eines Ausschaltbefehls (24),
- - zur Abgabe eines auf die Kommutationsvorrichtung (4) wirkenden Ansprechbefehls, wenn der erfasste Strom in Durchlassrichtung der Halbleiterventilanordnung (6) fliesst, und
- - zur Abgabe eines auf die Trennschaltstelle (5) wirkenden Auslösebefehls, wenn der abzuschaltende Strom nach dem Ansprechen der Kommutationsvorrichtung (4) in der Halbleiterventilanordnung (6) unterbrochen ist,
bei dem mindestens eine Kommutationsschaltstelle (8) der Kommutationsvorrichtung (4) und die Trennschaltstelle (5) gebildet sind von mindestens drei Schaltstücken (14, 15, 16), von denen ein erstes (14) verbunden ist mit einem ersten Stromanschluss (1) und einem ersten Anschluss der Halbleiterventilanordnung (6), ein zweites (15) mit einem zweiten Anschluss der Halbleiterventilanordnung (6) und ein drittes (16) mit einem zweiten Stromanschluss (2), und die Schaltstücke (14, 15, 16) der Kommutationsvorrichtung (4) und der Trennschaltstelle (5) durch mechanische Kopplung derart gesteuert sind, dass die Trennschaltstelle (5) nach einem in einer vorgegebenen Zeitverzögerung ausgeführten Hub der Schaltstücke (14, 16) der mindestens einen Kommutationsschaltstelle (8) ab einem Zeitpunkt (tₖ) öffnet, an welchem nach einem Nulldurchgang des abzuschaltenden Stromes die Halbleiterventilanordnung (6) sperrt, dadurch gekennzeichnet, dass das erste (14) und das dritte Schaltstück (16) einander in der Einschaltposition kontaktieren, dass das zweite (15) und das dritte Schaltstück (16) nach dem Öffnen der mindestens einen Kommutationsschaltstelle (8) vorübergehend miteinander kontaktiert sind, und dass die Trennschaltstelle öffnet, wenn ein nach dem Nulldurchgang des abzuschaltenden Stromes durch die Halbleiterventilanordnung (6) fliessender Ausräumstrom (i_{A}) abgeklungen ist.

2. Leistungsschalter nach Anspruch 1, dadurch gekennzeichnet, dass parallel zur Halbleiterventilanordnung (6) mindestens ein Schutzelement (7) geschaltet ist.

## Claims

1. Circuit breaker comprising
- a commutation device (4) containing at least one commutation switching point (8),
- a semiconductor valve arrangement (6) connected in parallel with the commutation device (4) and containing at least one semiconductor valve or a series-connection of several semiconductor valves having the same direction of conduction,
- an isolating switching point (5) connected in series with the semiconductor valve arrangement (6),
- a control circuit (11)
- - for detecting the polarity of the current to be disconnected,
- - for detecting an opening command (24),
- - for emitting a response command acting on the commutation device (4) when the detected current flows in the direction of conduction of the semiconductor valve arrangement (6), and
- - for emitting a release command acting on the isolating switching point (5) when the current to be disconnected is interrupted in the semiconductor valve arrangement (6) after the commutation device (4) has responded,
wherein at least one commutation switching point (8) of the commutation device (4) and the isolating switching point (5) are formed by at least three contact members (14, 15, 16), a first one (14) of which is connected to a first current terminal (1) and a first terminal of the semiconductor valve arrangement (6), a second one of which (15) is connected to a second terminal of the semiconductor valve arrangement (6) and a third one of which (16) is connected to a second current terminal (2), and the contact members (14, 15, 16) of the commutation device (4) and of the isolating switching point (5) are controlled by mechanical coupling in such a manner that the isolating switching point (5) opens after a stroke, executed within a predetermined time delay, of the contact members (14, 16) of the at least one commutation switching point (8) from a time (tₖ) at which the semiconductor valve arrangement (6) blocks after a zero transition of the current to be disconnected, characterised in that the first (14) and the third contact member (16) come into contact with one another in the switched-on position, in that the second (15) and the third contact member (16) are temporarily in contact with one another after the opening of the at least one commutation switching point (8), and in that the isolating switching point opens when a depletion current (i_{A}) flowing through the semiconductor valve arrangement (6) after the zero transition of the current to be disconnected has decayed.

2. Circuit breaker according to Claim 1, characterised in that at least one protective element (7) is connected in parallel with the semiconductor valve arrangement (6).

## Revendications

1. Disjoncteur de puissance comportant :
- un dispositif de commutation (4) contenant au moins un point de commutation (8);
- un dispositif à valve semi-conductrice (6) connecté en parallèle au dispositif de commutation (4) et comprenant tout au plus une valve semi-conductrice ou un montage en série de plusieurs valves semi-conductrices de même sens passant;
- un point de sectionnement (5) connecté en série au dispositif à valve semi-conductrice (6);
- un circuit de commande (11);
- pour la détection de la polarité du courant à couper;
- pour la détection d'un ordre de déclenchement (24);
- pour la fourniture d'un ordre de réaction agissant sur le dispositif de commutation (4) lorsque le courant détecté s'écoule dans le sens passant du dispositif à valve semi-conductrice (6), et
- pour la fourniture d'un ordre de déclenchement opérant sur le point de sectionnement (5) lorsque le courant à couper est interrompu après la réaction du dispositif de commutation (4) dans le dispositif à valve semi-conductrice (6),
dans lequel au moins un point de commutation (8) du dispositif de commutation (4) et le point de sectionnement (5) sont formés par au moins trois pièces de contact (14, 15, 16) parmi lesquelles une première pièce de contact (14) est connectée à une première borne électrique (1) et à une première borne du dispositif à valve semi-conductrice (6), une deuxième pièce de contact (15) est connectée à une seconde borne du dispositif à valve semi-conductrice (6) et une troisième pièce de contact (16) est connectée à une deuxième borne électrique (2), et les pièces de contact (14, 15, 16) du dispositif de commutation (4) et du point de sectionnement (5) sont commandées par un couplage mécanique, de telle sorte que le point de sectionnement (5), après une course des pièces de contact (14, 16) d'au moins un point de commutation (8), effectuée avec un retard prédéfini, s'ouvre à partir d'un instant (t_{K}) auquel, après un passage par zéro du courant à couper, le dispositif à valve semi-conductrice (6) est bloqué, caractérisé en ce que la première pièce de contact (14) et la troisième pièce de contact (16) se touchent dans la position d'enclenchement, que la deuxième pièce de contact (15) et la troisième pièce de contact (16) sont temporairement en contact l'une avec l'autre après l'ouverture d'au moins un point de commutation (8) et que le point de sectionnement s'ouvre lorsqu'un courant de décharge (i_{A}) qui passe à travers le dispositif à valve semi-conductrice (6), après le passage par zéro du courant à couper, a disparu.

2. Disjoncteur de puissance suivant la revendication 1, caractérisé en ce qu'au moins un élément de protection (7) parallèle au dispositif à valve semiconductrice (6) est prévu.
